# FASCICULE DE BREVET EUROPEEN

(11) **EP 1 674 631 B1**
(45) Date de publication et mention de la délivrance du brevet: **03.12.2008**
(21) Numéro de dépôt: 05292636.7
(22) Date de dépôt: 12.12.2005
(51) Int. Cl.: E04B 5/43, E04B 1/20, E04B 5/02

(54) **Ensemble de soutien d'une dalle et procédé de réalisation d'une telle dalle**
Fussbodenstützanordnung und Herstellungsverfahren solch eines Fussbodens
Floor support assembly and production process for such a floor

(30) Priorité: 21.12.2004 FR 0413653
(43) Date de publication de la demande: 28.06.2006
(73) Titulaire: Conseil Service Investissement, 91300 Massy (FR)
(72) Inventeur: Brugeaud, Yves, 19100 Brive (FR); Montes, Renaud, 33500 Libourne (FR)
(74) Mandataire: Lavialle, Bruno François Stéphane

(56) Documents cités:
- WO-A-20/04057125
- DE-A1- 2 324 224
- FR-A- 2 359 941
- US-A- 3 918 222
- US-A- 4 282 692

## Description

La présente invention concerne un ensemble de soutien d'une dalle et un procédé de réalisation d'une telle dalle.

### ARRIERE PLAN DE L'INVENTION

Les immeubles construits en béton, et notamment les immeubles résidentiels ou les immeubles de bureaux, ont généralement une structure comportant des planchers formés par des dalles et supportés par des poteaux. Les poteaux et les dalles sont réalisés en béton armé soit à partir d'éléments préfabriqués soit par coulage de béton en coffrage directement sur le site. Des poutres de béton armé sont généralement disposées entre les poteaux pour supporter des plaques de coffrage perdu sur lesquelles est coulé du béton pour former la dalle.

Il est désormais courant d'espacer au maximum les poteaux afin de limiter les contraintes liées à leur présence. Il en résulte une augmentation de la portée des poutres dont l'épaisseur augmente également afin d'avoir une inertie suffisante pour une telle portée. A titre d'exemple, compte tenu des charges prévues dans ces immeubles, un plancher peut avoir une épaisseur de 1,10 m avec une épaisseur de poutre de 0,90 m et une épaisseur de dalle de 0,20 m. La hauteur libre minimale d'un niveau étant de 2,20 m, on constate que l'épaisseur cumulée de deux planchers correspond à la hauteur d'un niveau.

Il serait donc intéressant de disposer d'un moyen permettant de limiter l'épaisseur des planchers de manière à pouvoir réaliser des niveaux de hauteur supérieure ou un plus grand nombre de niveaux pour une même hauteur d'immeuble.

On a pensé à utiliser des poutres ayant une structure identique à celle des longerons de ponts préfabriqués dont les portées sont généralement très importantes. Toutefois, de telles poutres auraient un poids relativement élevé, au point que cette solution se heurterait, notamment sur les chantiers de construction urbains, à l'absence d'engins de manutention ayant une capacité de levage suffisante pour déplacer ces poutres.

US-A-3 918 222 décrit un ensemble de soutien d'une dalle comprenant deux poutres précontraintes longitudinalement et deux supports verticaux en béton armé. Chaque poutre comporte une section principale, une semelle ayant une portion en sailie d'un côté de la section principale pour définir une réserve et une structure de renfort noyée dans la poutre. Chaque support vertical comporte au moins un corbeau.

### OBJET DE L'INVENTION

Un but de l'invention est de proposer un moyen pour limiter l'épaisseur des planchers, qui puisse être mis en oeuvre sur la plupart des chantiers de construction.

### BREVE DESCRIPTION DE L'INVENTION

A cet effet, on prévoit, selon l'invention, un ensemble de soutien d'une dalle, comprenant au moins deux poutres précontraintes et deux supports verticaux en béton armé :
- chaque poutre comportant une section principale et une semelle ayant une portion longitudinale en saillie d'un côté de la section principale pour définir une réserve avec la section principale, une structure de renfort noyée dans la poutre et des fers d'attelage ayant une partie noyée dans la poutre et une partie en saillie dans la réserve,
- chaque support vertical comportant au moins un corbeau agencé pour soutenir une extrémité de chaque poutre de telle manière que les poutres soient accolées par leur portion longitudinale en saillie.

Ainsi, les poutres prises individuellement peuvent être levées par des engins de manutention classiques comme les grues à tours dont l'usage est courant sur les chantiers de construction d'immeubles. Après remplissage des réserves latérales par du béton, les deux poutres forment une unique poutre dont les caractéristiques mécaniques se combinent pour supporter une dalle.

Selon un mode de réalisation particulier, au moins un des supports verticaux est un poteau comportant deux corbeaux opposés agencés pour soutenir une extrémité échancrée de chaque poutre de telle manière que les poutres soient accolées par leur portion longitudinale en saillie.

Il est ainsi possible d'avoir une bonne liaison des poutres au poteau.

L'invention a également pour objet un procédé de réalisation d'une dalle au moyen d'ensembles de soutien du type précédent comprenant les étapes de :
- ériger les supports verticaux,
- disposer les paires de poutres entre les supports verticaux,
- répandre du béton dans les réserves,
- monter la dalle sur les poutres.

Les fers d'attelage transversaux et le béton disposé dans les réserves permettent la reprise par les deux poutres des efforts exercés par la dalle ou les éléments que cette dernière supporte.

De préférence, des poutres sont aboutées sur les corbeaux et le procédé comprend, préalablement au remplissage des réserves, l'étape de disposer des fers d'attelage longitudinaux entre les poutres aboutées.

Ainsi, lorsque des poutres sont aboutées, les fers d'attelage longitudinaux assurent la continuité du ferraillage entre les poutres aboutées.

Avantageusement, préalablement au remplissage des réserves le procédé comprend l'étape de disposer entre les poutres des plaques, et lors du remplissage des réserves, répandre du béton sur les plaques pour former la dalle.

Le procédé est alors particulièrement simple et économique.

D'autres caractéristiques et avantages de l'invention ressortiront à la lecture de la description qui suit d'un mode de mise en oeuvre particulier non limitatif de l'invention.

### BREVE DESCRIPTION DES DESSINS

Il sera fait référence aux dessins annexés, parmi lesquels :
- la figure 1 est une représentation schématique partielle d'un plancher conforme à l'invention, vu de dessus avec écorché,
- la figure 2 est une vue schématique partielle de ce plancher, en coupe selon la ligne II-II de la figure 1,
- la figue 3 est une vue schématique partielle de ce plancher, en coupe selon la ligne III-III de la figure 1.

### DESCRIPTION DETAILLEE DE L'INVENTION

En référence aux figures, l'ensemble de soutien d'une dalle conforme à l'invention comprend des paires de poutres généralement désignées en 1.

Chaque poutre 1 est réalisée en béton et comporte une section principale 2 et une semelle 3 s'étendant sous la section principale 2.

La semelle 3 possède une portion longitudinale 4 en saillie latérale d'un côté de la section principale 2. La portion longitudinale 4 a une face latérale d'accostage 5 sensiblement plane et verticale et définit avec la section principale 2 une réserve latérale 6.

La portion longitudinale 4 s'interrompt en retrait des extrémités de la section principale 2 et de la semelle 3 pour définir une échancrure 10.

La section principale 2 a une surface supérieure 15 le long de laquelle s'étend une feuillure 16 à l'opposé de la portion longitudinale 4 en saillie.

Chaque poutre 1 comprend des éléments de précontrainte 7 (visible seulement sur une des poutres de la figure 3) s'étendant longitudinalement dans la partie de la poutre 1 s'étendant sous la fibre neutre de celle-ci (la position de la fibre neutre est déterminée de manière connue en elle-même) pour contraindre en compression cette partie de la poutre 2. Les éléments de précontrainte 7 sont par exemple des câbles, des barres ou des fils adhérents en acier qui sont mis en tension avant d'être noyés dans le béton constituant la poutre 1. La partie précontrainte comprend ici la semelle 3 et la portion de la section principale 2 adjacente à la semelle 3. La répartition des éléments de précontrainte est déterminée de manière que la précontrainte croisse dans un sens d'éloignement par rapport à la fibre neutre. La valeur de la précontrainte à exercer est calculée en fonction des efforts de flexion que la poutre 1 est destinée à supporter.

Chaque poutre 1 comprend une armature de renfort 8 (visible seulement sur une des poutres de la figure 3) noyée dans le béton constituant la poutre 1. L'armature de renfort 8 est ici conçue pour renforcer la section principale 2, la semelle 3 et la liaison de celles-ci. L'armature de renfort 8 est agencée et dimensionnée de façon connue en elle-même en fonction des sollicitations que la poutre 1 est destinée à subir. L'armature de renfort 8, réalisée par assemblage de tiges d'acier, comporte des fers d'attelage transversaux 9 qui s'étendent en saillie dans les réserves latérales 6 depuis le côté correspondant de la section principale 2. Les fers d'attelage transversaux 9 se prolongent en saillie de la face latérale d'accostage 5. En variante, le béton constituant la poutre 1 peut incorporer, en substitution ou en supplément de l'armature 8, des fibres ou particules en métal ou autre formant une structure de renfort de la poutre au même titre que l'armature de renfort 8. Les fers d'attelage transversaux ont alors une partie ancrée dans le béton de la poutre et de préférence dans la section principale de celle-ci et une partie opposée en saillie de la face latérale d'accostage 5.

L'ensemble de soutien conforme à l'invention comprend également des poteaux 11 en béton armé ayant une section transversale rectangulaire et ayant deux faces 12 opposées pourvues de corbeaux 13. Sensiblement au niveau des corbeaux 13, les poteaux 11 comprennent des conduits 14 qui s'étendent parallèlement aux faces 12 et aux corbeaux 13 pour déboucher dans les réserves latérales 6 des poutres lorsque celles-ci seront supportées par les corbeaux ainsi que cela sera expliqué ci-après. Les poteaux 11 sont réalisés de façon classique en béton armé préfabriqué ou non.

Le procédé de réalisation d'une dalle 19 au moyen d'ensembles de soutien conformes à l'invention va maintenant être décrit.

Le procédé débute par l'étape d'ériger les poteaux 11 et de disposer sur les corbeaux 13 de ceux-ci les extrémités des poutres 1 de telle manière que deux poutres 1 soient accolées par leur portion longitudinale 6 en saillie. Les poutres 1 reposent sur les corbeaux 13 par les semelles 3.

La section transversale de chaque poteau 11 est alors reçue dans les échancrures 10 de la paire de poutres 1. Lorsque des paires de poutres 1 sont aboutées, la section transversale des poteaux 11 est reçue dans le logement que délimitent les échancrures 10 des quatre poutre 1.

Des fers d'attelage longitudinaux 17, 17' sont ensuite disposés respectivement dans les réserves latérales 6 en passant par les conduits 14 et sur les faces supérieures 15 des sections principales 2 des poutres 1 aboutées afin d'assurer la continuité du ferraillage longitudinal entre les poutres 1 aboutées. La présence des fers d'attelage longitudinaux et en particulier des fers 17 renforce la liaison des poutres 1 aux poteaux 11.

Des plaques 18 sont disposées entre les paires de poutres 1 adjacentes de telle manière que les bords des plaques 18 soient reçus dans les feuillures 17 qui assurent de la sorte le positionnement latéral desdites plaques 18.

Après la mise en place d'armatures sur les plaques 18, le procédé se poursuit en répandant du béton dans les réserves latérales 6 et sur les plaques 18 pour former la dalle 19.

Les plaques 18 peuvent être des plaques de coffrage perdu. Les plaques 18 peuvent également être réalisées en béton armé éventuellement précontraint ou en béton alvéolaire et agencées pour contribuer à la résistance mécanique de la dalle. Dans ce cas, les plaques 18 (appelées prédalles dans le langage technique) ont une surface rugueuse pour présenter une relative cohésion avec la dalle et sont dites collaborantes. Les plaques 18 font alors partie intégrante de la dalle 19.

A titre indicatif, avec une telle construction, un plancher ayant une épaisseur de l'ordre de 0,60 m peut être obtenue, avec une épaisseur de 0,20 m pour la dalle. La poutre 1 a une épaisseur (ou hauteur) de l'ordre de 0,40 m, une largeur de l'ordre de 0,60 m et une portée d'environ 16 m.

Bien entendu, l'invention n'est pas limitée au mode de réalisation décrit et on peut y apporter des variantes de réalisation sans sortir du cadre de l'invention tel que défini par les revendications.

En particulier, l'armature de renfort peut être agencée différemment et comprendre par exemple des fers d'attelage transversaux formant une boucle complète au lieu d'une boucle ouverte. L'armature de renfort a de préférence des fers en saillie de la surface supérieure de la section principale 2 pour assurer une liaison avec le béton et l'armature de la dalle et les fers d'attelage longitudinaux. Les fers d'attelage longitudinaux peuvent être agencés différemment de ceux décrits : il est ainsi possible de n'utiliser que les fers 17 ou les fers 17'.

Les corbeaux peuvent également s'étendre depuis les faces des poteaux perpendiculaires aux poutres. Il est possible de prévoir qu'une tige filetée dépasse des corbeaux pour être reçue dans une lumière oblongue ménagée longitudinalement dans les portions en saillie afin de permettre la fixation des poutres sur les corbeaux par boulonnage. Ceci est utile pour maintenir les poutres sur les corbeaux avant la coulée du béton qui assurera leur fixation définitive.

Les supports verticaux des poutres peuvent avoir une structure différente de celle des poteaux décrits et comprendre par exemple un mur.

## Revendications

1. Ensemble de soutien d'une dalle, comprenant au moins deux poutres (1) précontraintes longitudinalement et deux supports verticaux (11) en béton armé, dans lequel:
- chaque poutre comporte une section principale (2) et une semelle (3) ayant une portion longitudinale (4) en saillie d'un côté de la section principale pour définir une réserve (6) avec la section principale, une structure de renfort (8) noyée dans la poutre et des fers d'attelage (9) ayant une partie noyée dans la poutre et une partie en saillie dans la réserve,
- chaque support vertical comporte au moins un corbeau (13) agencé pour soutenir une extrémité de chaque poutre de telle manière que les poutres soient accolées par leur portion longitudinale en saillie.

2. Ensemble de soutien selon la revendication 1, **caractérisé en ce qu'**au moins un des supports verticaux est un poteau (11) comportant deux corbeaux (19) opposés agencés pour soutenir une extrémité échancrée de chaque poutre de telle manière que les poutres soient accolées par leur portion longitudinale (4) en saillie.

3. Ensemble de soutien selon la revendication 2, **caractérisé en ce que** le poteau (11) comporte au moins un conduit (14) transversal et parallèle aux corbeaux pour déboucher dans les réserves (6) et permettre le passage d'au moins un fer d'attelage longitudinal (17).

4. Ensemble de soutien selon la revendication 1, **caractérisé en ce que,** le poteau (11) ayant une section rectangulaire, les corbeaux (13) s'étendent sur deux faces (12) opposées l'une à l'autre et parallèles à la direction longitudinale des poutres (1).

5. Ensemble de soutien selon la revendication 1, **caractérisé en ce que** la section principale (2) a une surface supérieure (15) possédant une feuillure (16) à l'opposé de la portion longitudinale (4) en saillie.

6. Procédé de réalisation d'une dalle (19) au moyen d'ensembles de soutien conforme à la revendication 1, comprenant les étapes de :
- ériger les supports verticaux (11),
- disposer les paires de poutres (1) entre les supports verticaux,
- répandre du béton dans les réserves (6),
- monter la dalle sur les poutres (1).

7. Procédé selon la revendication 6, **caractérisé en ce que** des poutres (1) sont aboutées sur les corbeaux 13 et **en ce que** le procédé comprend, préalablement au remplissage des réserves (6), l'étape de disposer des fers d'attelage longitudinaux (17, 17') entre les poutres aboutées.

8. Procédé selon la revendication 6, **caractérisé en ce que,** préalablement au remplissage des réserves, le procédé comprend l'étape de disposer entre les poutres des plaques (18), et lors du remplissage des réserves (6), répandre du béton sur les plaques pour former la dalle.

9. Procédé selon la revendication 8, **caractérisé en ce que** les plaques (18) sont des plaques de coffrage perdu.

10. Procédé selon la revendication 8, **caractérisé en ce que** les plaques (18) sont agencées pour contribuer à la résistance mécanique de la dalle (19).

## Claims

1. An assembly for supporting a slab, the assembly comprising at least two longitudinally-prestressed beams (1) and two vertical supports (11) of reinforced concrete, wherein:
- each beam comprises a main section (2) and a soleplate (3) having a longitudinal portion (4) projecting from one side of the main section so as to cooperate with the main section to define a reserve (6), a reinforcing structure (8) embedded in the beam, and coupling bars (9), each having a portion embedded in the beam and a portion projecting into the reserve; and
- each vertical support includes at least one corbel (13) arranged to support one end of each beam in such a manner that the beams touch via their projecting longitudinal portions.

2. A support assembly according to claim 1, **characterized in that** at least one of the vertical supports is a post (11) having two opposite corbels (19) arranged to support a notched end of each beam in such a manner that the beams touch via their projecting longitudinal portions (4).

3. A support assembly according to claim 2, **characterized in that** the post (11) includes at least one transverse duct (14) parallel to the corbels to terminate in the reserves (6) and enable at least one longitudinal coupling bar (17) to pass.

4. A support assembly according to claim 1, **characterized in that** the post (11) is of rectangular section, and the corbels (13) extend from two mutually opposite faces (12) parallel to the longitudinal direction of the beams (1).

5. A support assembly according to claim 1, **characterized in that** the main section (2) presents a top surface (15) with a rabbet (16) opposite from the projecting longitudinal portion (4).

6. A method of making a slab (19) by means of support assemblies in accordance with claim 1, the method comprising the steps of:
- erecting the vertical supports (11);
- placing the pairs of beams (1) between the vertical supports;
- spreading concrete in the reserves (6); and
- mounting the slab on the beams (1).

7. A method according to claim 6, **characterized in that** beams (1) come into end-to-end abutment on the corbels (13), and **in that** the method includes, prior to filling the reserves (6), a step of placing longitudinal coupling bars (17, 17') between the end-to-end beams.

8. A method according to claim 6, **characterized in that,** prior to filling the reserves, the method includes a step of placing (18) between the beams and, while the reserves (6) are being filled, spreading concrete on the plates in order to form the slab.

9. A method according to claim 8, **characterized in that** the plates (18) are permanent form plates.

10. A method according to claim 8, **characterized in that** the plates (18) are arranged to contribute to the mechanical strength of the slab (19).

## Patentansprüche

1. Bodenplattenstützanordnung, umfassend mindestens zwei in Längsrichtung vorgespannte Balken (1) und zwei vertikale Träger (11) aus bewehrtem Beton, wobei
- jeder Balken einen Hauptabschnitt (2) und eine Sohle (3) umfasst, die einen Längsabschnitt (4) hat, der von einer Seite des Hauptabschnittes vorsteht, um mit dem Hauptabschnitt einen Freiraum (6) zu bilden, eine in den Balken eingebettete Verstärkungsstruktur (8) sowie Verankerungseisen (9), die einen in den Balken eingebetteten Abschnitt und einen in den Freiraum vorstehenden Abschnitt aufweisen, wobei
- jeder vertikale Träger mindestens eine Konsole (13) umfasst, die so ausgebildet ist, dass sie ein Ende jedes Balkens derart stützt, dass die Balken mit ihrem vorstehenden Längsabschnitt angefügt werden.

2. Stützanordnung nach Anspruch 1, **dadurch gekennzeichnet, dass** mindestens einer der vertikalen Träger ein Pfeiler (11) ist, der zwei gegenüberliegende Konsolen (19) umfasst, die so ausgebildet sind, dass sie ein mit Ausschnitten versehenes Ende jedes Balkens derart stützen, dass die Balken mit ihrem vorstehenden Längsabschnitt (4) angefügt werden.

3. Stützanordnung nach Anspruch 2, **dadurch gekennzeichnet, dass** der Pfeiler (11) mindestens einen Kanal (14) umfasst, der quer und parallel zu den Konsolen verläuft, um in die Freiräume (6) zu münden und den Durchtritt mindestens eines Längsverankerungseisens (17) zu ermöglichen.

4. Stützanordnung nach Anspruch 1, **dadurch gekennzeichnet, dass** aufgrund eines rechteckigen Querschnitts des Pfeilers (11) die Konsolen (13) auf zwei einander abgewandten und zur Längsrichtung der Balken (1) parallelen Flächen (12) angeordnet sind.

5. Stützanordnung nach Anspruch 1, **dadurch gekennzeichnet, dass** der Hauptabschnitt (2) eine obere Fläche (15) hat, die entgegengesetzt zum vorstehenden Längsabschnitt (4) einen Falz (16) aufweist.

6. Verfahren zur Herstellung einer Bodenplatte (19) mittels Stützanordnungen gemäß Anspruch 1, umfassend die Schritte:
- Aufstellen der vertikalen Träger (11),
- Anordnen der Paare von Balken (1) zwischen den vertikalen Trägern,
- Gießen von Beton in die Freiräume (6),
- Anbringen der Bodenplatte auf den Balken (1).

7. Verfahren nach Anspruch 6, **dadurch gekennzeichnet, dass** die Balken (1) an den Konsolen (13) anstoßen und dass das Verfahren vor dem Ausfüllen der Freiräume (6) den Schritt des Anordnens der Längsverankerungseisen (17, 17') zwischen den anstoßenden Balken umfasst.

8. Verfahren nach Anspruch 6, **dadurch gekennzeichnet, dass** das Verfahren vor dem Ausfüllen der Freiräume den Schritt des Anordnens von Platten (18) zwischen den Balken umfasst sowie während des Ausfüllens der Freiräume (6) das Gießen von Beton auf die Platten, um die Bodenplatte zu bilden.

9. Verfahren nach Anspruch 8, **dadurch gekennzeichnet, dass** die Platten (18) Platten einer verlorenen Schalung sind.

10. Verfahren nach Anspruch 8, **dadurch gekennzeichnet, dass** die Platten (18) derart ausgebildet sind, dass sie zur mechanischen Festigkeit der Bodenplatte (19) beitragen.
